# EUROPÄISCHE PATENTSCHRIFT

(11) **EP 3 699 386 B1**
(45) Veröffentlichungstag und Bekanntmachung des Hinweises auf die Patenterteilung: **05.01.2022**
(21) Anmeldenummer: 20158446.3
(22) Anmeldetag: 20.02.2020
(51) Int. Cl.: E06B 7/215

(54) **AUTOMATISCHE DICHTUNG MIT EINEM FÜHRUNGSELEMENT ZUM FÜHREN EINER SCHUBSTANGE UND VERFAHREN ZUM POSITIONIEREN DES FÜHRUNGSELEMENTES IN EINEM GEHÄUSE DER DICHTUNG**
AUTOMATIC DOOR SEAL WITH A GUIDING MEANS FOR GUIDING A PUSH ROD AND A METHOD FOR POSITIONING THE GUIDING MEANS IN A HOUSING OF THE SEAL
JOINT AUTOMATIQUE D'ÉTANCHÉITÉ DE PORTE DOTÉ UN MOYEN POUR GUIDER UNE TIGE DE POUSSER ET METHODE POUR POSITIONER LADITE TIGE DE POUSSER DANS UN BÔTIER POUR LEDIT JOINT D'ÉTANCHÉITÉ

(30) Priorität: 20.02.2019 EP 19158350; 29.03.2019 EP 19166220
(43) Veröffentlichungstag der Anmeldung: 26.08.2020
(73) Patentinhaber: Athmer OHG, 59757 Arnsberg (DE)
(72) Erfinder: MAICO, Ludwig, 59494 Soest (DE); KOWSKI, Julian, 59494 Soest (DE); HARTUNG, Sergej, 57413 Finnentrop-Heggen (DE)
(74) Vertreter: Schäperklaus, Jochen

(56) Entgegenhaltungen:
- EP-A1- 3 284 899
- DE-T2-602004 009 845
- GB-A- 2 304 776

## Beschreibung

Die vorliegende Erfindung betrifft eine automatische Dichtung
- mit einem Gehäuse,
- mit einer Dichtungsleiste,
- mit wenigstens zwei Modulen, die einen Bewegungsmechanismus zum Bewegen der Dichtungsleiste parallel zu dem Gehäuse zwischen einer Freigabestellung und einer Dichtstellung, einen Modulträger und eine Schubstange aufweisen,
   - wobei der Modulträger in oder an dem Gehäuse angebracht ist,
   - wobei die Schubstange in oder an dem Modulträger verschiebbar geführt ist,
   - wobei die Schubstange mit dem Bewegungsmechanismus gekoppelt ist, um eine Bewegung der Schubstange auf den Bewegungsmechanismus zu übertragen,
- wobei die Dichtungsleiste über die Bewegungsmechanismen und den Modulträger mit dem Gehäuse verbunden ist, und
- mit einem Auslöser, auf den zum Bewegen der Dichtungsleiste aus der Freigabestellung in die Dichtstellung eine Kraft ausgeübt werden kann und der mit den Schubstangen gekoppelt ist

Aus dem Dokument EP 3 284 899 A1 ist eine modular aufgebaute Dichtung bekannt. Die dort offenbarte Dichtung hat als Modulträger sogenannte Modulgehäuse. Diese Modulgehäuse sind aus U-förmigen Profilen hergestellt und weisen einen Steg und sich an die Enden des Stegs anschließende Schenkel auf. In diesem Modulgehäuse sind alle Teile des Moduls angeordnet. Durch weitere, von den Schenkeln nach innen ragende Stege, den die Schenkel verbindenden Steg und die Schenkel sind in dem Modulgehäuse zwei Führungskanäle ausgebildet, in denen die Schubstange (in dem Dokument EP 3 284 899 A1 Verschiebeteil genannt) verschiebbar geführt ist. Dazu weist die Schubstange eine in dem Dokument als flachen, stangenartigen Abschnitt bezeichnete Struktur auf, die in etwa die Form eines T hat. Diese Struktur ragt in die beiden Führungskanäle des Modulgehäuses ein, wodurch die Schubstange auf ihrer gesamten Länge verschiebbar in dem Modulgehäuse geführt ist. Zwischen dem Modulgehäuse und dem Gehäuse der Dichtung ist ein Spalt vorgesehen, in den Schenkel des Dichtungsprofils der Dichtungsleiste eintauchen, wenn diese in ihrer Freigabestellung ist.

Die aus dem Dokument EP 3 284 899 A1 bekannte Dichtung ist auch aufgrund des modularen Aufbaus vergleichsweise breit, d.h. dass in Türblätter von Holztüren, in denen die Dichtung eingesetzt werden soll, eine vergleichsweise breite Nut gefräst werden muss. Damit die Nut das Türblatt nicht so schwächt, dass sie für eine normale Beanspruchung keine ausreichende Festigkeit hat, muss das Türblatt eine hinreichende Dicke haben, was die ggf. schwer macht und was insbesondere wegen des größeren Materialaufwands ein Nachteil sein kann.

Der Erfindung liegt daher die Aufgabe zu Grunde, eine modulare Dichtung vorzuschlagen, die schmaler sein kann, als die bisher bekannten modularen Dichtungen.

Diese Aufgabe wird erfindungsgemäß dadurch gelöst, dass jedes Modul ein Führungselement zum Führen der Schubstange aufweist. An dem Modulträger und diesem, vom Modulträger vorzugsweise getrennten Führungselement ist die Schubstange des Moduls verschiebbar geführt. Dadurch ist es möglich, die Schubstange an nur zwei Stellen zu führen. Eine Führung der Schubstange über ihre gesamte Länge ist nicht notwendig. Dadurch kann ein Modulgehäuse, wie es bei der aus dem Dokument EP 3 284 899 A1 bekannten Dichtung verwendet wird und das sich über die gesamte Länge des Moduls erstreckt, bei der erfindungsgemäßen Dichtung entfallen. Der dadurch freiwerdende Platz kann zur Unterbringung der weiteren Teile des Moduls, insbesondere des Bewegungsmechanismus, einer Rückstellfeder und/oder einer Überhubfeder genutzt werden. Dadurch ist es möglich, die Module und letztlich auch die Dichtung schmaler zu gestalten.

Gemäß der Erfindung kann die Schubstange jeden Moduls einen Anschlag aufweisen, der in der Freigabestellung der Dichtung an dem Führungselement anliegt. Dieser Anschlag macht eine einfache Montage der Dichtung möglich, was Gegenstand des erfindungsgemäßen Verfahrens ist.

Ein Ende der Schubstange jeden Moduls kann in dem Führungselement des Moduls geführt sein. Das andere Ende der Schubstange kann in einer Führungsstruktur des Modulträgers, vorzugsweise in einem Führungskanal des Modulträgers geführt sein. Auch das Führungselement kann als Führungsstruktur einen Führungskanal aufweisen. Grundsätzlich sind auch andere Führungsstrukturen zur Führung der Schubstange in einem Modul geeignet.

Es ist möglich, dass es das auslöserseitige Ende der Schubstange jeden Moduls ist, das in dem Führungselement des Moduls geführt ist.

Der Auslöser einer erfindungsgemäßen Dichtung kann neben dem zum Zwecke der Betätigung aus dem Gehäuse herausragenden Ende ein innerhalb des Gehäuses angeordnetes Ende aufweisen. Dieses Ende kann in dem Führungselement des Moduls geführt sein, das dem Auslöser am nächsten ist. Dieses Ende des Auslösers und das auslöserseitige Ende der Schubstange des auslösernächsten Moduls können in dem Führungselement dieses Moduls miteinander verbunden sein.

Es ist möglich, dass eine erfindungsgemäße Dichtung wenigstens eine weitere Schubstange aufweist, die zwischen den Schubstangen von zwei benachbarten Modulen angeordnet ist und mit den Schubstangen der benachbarten Module gekoppelt ist. Durch eine solche weitere Schubstange, die zwischen zwei benachbarten Modulen angeordnet ist, ist es möglich, dass die Module nicht unmittelbar nebeneinander angeordnet sein müssen. Die Module können einen Abstand voneinander haben, der durch die Wahl der Länge der weiteren Schubstage bestimmt werden kann. Durch die weitere Schubstange ist es dann möglich, die in den Auslöser zum Zwecke einer Bewegung der Dichtungsleiste aus der Freigabestellung in die Dichtstellung notwendige Kraft vom Auslöser mit zu dem Modul weiter zu geben, dass von dem Auslöser am weitesten entfernt ist.

Ggf. ist es bei mit Abstand zueinander angeordneten Modulen dann auch möglich, eine Rückstellkraft von einer Rückstellfeder in einem der Module oder an einer beliebigen anderen Stelle in die Schubstangen einzuleiten und zu allen Bewegungsmechanismen zu übertragen, so dass die Dichtungsleiste auch von der Dichtstellung in die Freigabestellung überführt werden kann.

Vorzugsweise ist das wenigstens eine Ende der weiteren Schubstange in dem Führungselement eines der benachbarten Module geführt. Die Enden der Schubstange eines Moduls und die oder eine der weiteren Schubstange können in dem Führungselement, in dem sie geführt sind, miteinander verbunden sein oder in der Dichtstellung und/oder in der Freigabestellung aneinanderstoßen, ohne dass eine auch auf Zug belastbare Verbindung besteht.

Der Anschlag in der Schubstange jedes Moduls kann durch eine Stufe oder einen Vorsprung in einer äußeren Kontur gebildet sein.

Jeder Modulträger kann einen Führungskanal aufweisen, in dem ein auslöserfernes Ende der Schubstange des Moduls und, sofern das Modul nicht das auslöserfernste Modul ist, ggf. das auslösernahe Ende der weiteren Schubstange geführt ist.

Anders als bei einer Dichtung wie sie aus dem Dokument EP 3 284 899 A1 bekannt ist, sind nicht alle Teile eines nicht in dem Gehäuse der Dichtung montierten Moduls einer erfindungsgemäßen Dichtung in einer definierten Position zueinander. Insbesondere der Modulträger und das Führungselement haben keine feste Position zueinander. Das Führungselement ist lediglich mit der Schubstange verbunden, da das Führungselement die Schubstange führt. Damit besteht zumindest in der Führungsrichtung keine definierte Position des Führungselementes und der Schubstange zueinander. Auch die Position des Führungselements und des Modulträgers zueinander ist nicht definiert. Bei der Montage der Module in dem Gehäuse der Dichtung macht das eine Positionierung der Führungselemente schwierig.

Um diesem Problem abzuhelfen wird das nachfolgende erfindungsgemäße Verfahren zum Positionieren des Führungselementes eines Moduls in einem Gehäuse der Dichtung vorgeschlagen. Das Verfahren umfasst zum Positionieren des Führungsmittels des auslösernächsten Moduls folgende Schritte:
- Positionieren des Gehäuses zu einem Hilfsmittel, dass in das Gehäuse hineinragt, wobei das Hilfsmittel ein Ende hat, das eine auslöserseitige Position des Führungselements des auslösernächsten Moduls durch eine Endfläche definiert,
- Einsetzen des auslösernächsten Moduls in das Gehäuse,
- Verschieben des auslösernächsten Moduls in dem Gehäuse bis dieses mit einem auslösernahen Ende seines Führungselements an der Endfläche des Hilfsmittels anliegt,
- Fixieren des an der Endfläche anliegenden Führungsmittels in oder an dem Gehäuse.

Das Verfahren kann auch folgende Schritte umfassen, die gleichzeitig mit den vorgenannten Schritten durchgeführt werden könnten:
- Positionieren der Schubstange, des Systemträgers und des Bewegungsmechanismus des auslösernächsten Moduls relativ zu dem Führungselement des auslösernächsten Moduls so, dass der Anschlag der Schubstange dieses Moduls an dem Führungselement dieses Moduls anliegt und
- Fixieren des Modulträgers in oder an dem Gehäuse.

Es ist auch möglich, diese Schritte nach den Schritten zur Positionierung des Führungselementes durchzuführen.

Die Montage eines weiteren, dem auslösernächsten Moduls kann mit folgenden Schritten durchgeführt werden:
- wenigstens ein weiteres der Module und wenigstens eine der weiteren Schubstangen wird in das Gehäuse eingesetzt und positioniert,
- wobei das auslösernahe Ende der weiteren Schubstange in dem Führungskanal des Modulträgers des auslösernächsten Moduls an dem auslöserfernen Ende der Schubstange des auslösernächsten Moduls anliegt oder angelegt wird,
- wobei das auslöserferne Ende der weiteren Schubstange in dem Führungselement des dem auslösernächsten Modul benachbarten Moduls angeordnet ist,
- wobei das auslöserferne Ende der weiteren Schubstange an dem auslösernahen Ende der Schubstange des dem äuslösernächsten Modul benachbarten Moduls angeordnet anliegt oder angelegt wird und
- wobei das Führungselement des dem auslösernächsten Modul benachbarten Moduls an dem Anschlag der Schubstange der dem auslösernächsten Modul benachbarten Moduls anliegt.

In dieser Position kann dann das Führungsmittel und der Modulträger des dem auslösernächsten Modul benachbarten Moduls in oder an dem Gehäuse fixiert werden.

Weitere Merkmale und Vorteile der vorliegenden Erfindung werden deutlich anhand der nachfolgenden Beschreibung einer erfindungsgemäßen Dichtung unter Bezugnahme auf die beiliegenden Abbildungen. Darin zeigen:
- Fig. 1: eine perspektivische Ansicht der Dichtung im nicht betätigten Zustand,
- Fig. 2: eine perspektivische Ansicht der Dichtung im betätigten Zustand,
- Fig. 3: eine perspektivische Ansicht des Auslösers und von zwei Modulen, umfassen u.a. je eine Schubstange, und einer weiteren Schubstange zwischen den Modulen im nicht betätigten Zustand der Dichtung,
- Fig. 4: eine perspektivische Ansicht der Anordnung im betätigten Zustand der Dichtung,
- Fig. 5: einen vergrößerten Ausschnitt aus Fig. 3,
- Fig. 6: einen vergrößerten Ausschnitt aus Fig. 4,
- Fig. 7: den Auslöser in perspektivischer Darstellung,
- Fig. 8: einen Kopf des Auslösers in perspektivischer Darstellung,
- Fig. 9: ein Kopplungselement des Auslösers in perspektivischer Darstellung,
- Fig. 10: einen Schnitt durch den Auslöser,
- Fig. 11: eine perspektivische Ansicht des auslösernahen Moduls und eines Teil der weiteren Schubstange im nicht betätigten Zustand der Dichtung,
- Fig. 12: die Ansicht gemäß Fig. 11, jedoch ohne einen Modulträger und ein Führungselement des Moduls,
- Fig. 13: eine perspektivische Ansicht der Schubstange des Moduls,
- Fig. 14: eine perspektivische Ansicht eines ersten Scherenelementes des Absenkmechanismus,
- Fig. 15: eine Draufsicht auf das erste Scherenelement,
- Fig. 16: eine perspektivische Ansicht eines zweiten Scherenelementes des Absenkmechanismus,
- Fig. 17: eine Draufsicht auf das zweite Scherenelement,
- Fig. 18: eine perspektivische Ansicht des auslösernahen Moduls und eines Teil der weiteren Schubstange im betätigten Zustand der Dichtung,
- Fig. 19: die Ansicht gemäß Fig. 18, jedoch ohne einen Modulträger und ein Führungselement des Moduls,
- Fig. 20: eine perspektivische Ansicht von Elementen zur Rückstellung einer betätigten Dichtung,
- Fig. 21: ein Führungselement, welches eine Rückstellfeder aufnimmt,
- Fig. 22: eine Seitenansicht eines Teils der Dichtung,
- Fig. 23: einen Schnitt durch den in Fig. 22 dargestellten Teil der Dichtung gemäß der Linie XXIII-XXIII in Fig. 22,
- Fig. 24: einen Schnitt durch den in Fig. 22 dargestellten Teil der Dichtung gemäß der Linie XXIV-XXIV in Fig. 22,
- Fig. 25: einen Schnitt durch den in Fig. 22 dargestellten Teil der Dichtung gemäß der Linie XXV-XXV in Fig. 22,
- Fig. 26: eine perspektivische Ansicht des Auslösers und von einem Modul, umfassend u.a. je eine Schubstange, im nicht betätigten Zustand einer Variante der Dichtung nach den Figuren 1 bis 15,
- Fig. 26a: eine perspektivische Ansicht der Anordnung aus Fig. 26 im betätigten Zustand der Dichtung,
- Fig. 27: die Anordnung aus Fig. 26, jedoch ohne Führungselement und Modulträger,
- Fig. 27a: eine perspektivische Ansicht der Anordnung aus Fig. 27a im betätigten Zustand der Dichtung.

Die in den Figuren dargestellte erfindungsgemäße automatische Dichtung kann als automatisch absenkbare Türdichtung eingesetzt werden. Sie weist ein Gehäuse 2 auf. Dieses kann mittels Befestigungswinkeln 1 zum Beispiel in einer Nut einer Tür befestigt werden. Mit anderen Befestigungsmitteln ist auch eine Befestigung an einer Außenseite einer Tür möglich. Das Gehäuse 2 hat ein sich in einer Längsrichtung erstreckendes gleichförmiges Profil. Vorzugsweise ist das Gehäuse ein Aluminiumsstrangpressprofil.

Die Dichtung weist zwei Module 4 auf, die jeweils einen Modulträger 45, ein Führungselement 44, einen Bewegungsmechanismus 41, 42, 43 und eine Schubstange 40 aufweisen. Die Module sind in dem Gehäuse 2 befestigt.

Mit dem Bewegungsmechanismus 41, 42, 43 kann eine Dichtleiste 5 aus einer angehobenen Position in eine abgesenkte Position bewegt werden. Die Dichtleiste 5 ist zweiteilig und umfasst eine Innenschiene 50 und ein Dichtungsprofil 51, welche sich dicht an einer Oberfläche, zum Beispiel dem Fußboden, anlegen kann.

Die Module 4 sind mit einem Auslöser 3 gekoppelt, über den eine für die Betätigung der Dichtung notwendige Kraft in den Bewegungsmechanismus 41, 42, 43 jedes Moduls 4 eingebracht werden kann.

Der Auslöser 3 der erfindungsgemäßen Dichtung ist zweiteilig aufgebaut. Er weist einen Kopf 31 und ein Kopplungselement 32 auf. Die Relativposition von Kopf 31 und Kopplungselement 32 zu einander kann verändert werden. Dadurch ist es möglich, die Länge des Auslösers in Längsrichtung einzustellen. Eine Längeneinstellung eines Auslösers kann genutzt werden, um den Hub einer Dichtung einzustellen.

Der Kopf 31 des Auslösers 3 weist eine Anschlagsfläche 310 auf, über die eine äußere Kraft in den Auslöser 3 bzw. den Absenkmechanismus 4 eingeleitet werden kann. Der Kopf 31 hat einen Tragkörper 311, an dem die Anschlagsfläche 310 vorgesehen ist. An einer Oberseite des Tragkörpers 311 ist eine Führungsstruktur 312 vorgesehen. Diese wird durch zwei seitlich auskragende Stege gebildet, die in komplementären Führungsstrukturen des Außenprofils verschiebbar angeordnet sind. Der Kopf weist außerdem eine Gewindebohrung auf, die in den Tragkörper 311 von einer der Anschlagsfläche 310 abgewandten Seite eingebracht ist. Die Gewindebohrung dient der Verbindung des Kopfes 31 mit dem Kopplungselement 32 des Auslösers 3.

Das Kopplungselement 32 des Auslösers 3 weist ebenfalls einen Tragkörper, nämlich den Tragkörper 320 auf. Dieser Tragkörper 320 trägt zunächst Führungsstrukturen 321, die genau so gestaltet sind wie die Führungsstrukturen 312 des Kopfes 31. Das Kopplungselement 32 weist auf der dem Kopf 31 zugewandten Seite eine Gewindestange 313 auf, die in der Gewindebohrung des Kopfes 31 zumindest teilweise aufgenommen ist.

An dem dem Kopf abgewandten Ende des Tragkörpers 320 ist eine Verbindungsstruktur 325 vorgesehen, die der Verbindung des Auslösers mit der Schubstange 40 des auslösernahen Moduls 4 dient.

Bei dem Führungselement 44 und dem Modulträger 45 handelt es sich um Formteile, die eine an das Gehäuse 2 angepasste Außenkontur haben, so dass die Führungselemente 44 und Modulträger 45 der Module in das Gehäuse 2 eingeschoben und dort befestigt werden können. Das Gehäuse 2 weißt dazu nach innen ragende Stege 200 auf, die von komplementären Verbindungstrukturen der Führungselemente 44 und Modulträger 45 ebenso hintergriffen werden wie von den Führungsstrukturen 312, 321 des Kopfes 31 des Auslösers 3.

Die Führungselemente 44 und Modulträger 45 weisen einen Kanal als Führungsstruktur auf, durch den eine Schubstange 40 hindurchgeführt ist. Die Schubstange 40 hat eine besondere Funktion für den Bewegungsmechanismus 41, 42, 43, die noch näher beschrieben wird. Ein auslösernahes Ende der Schubstange 40 des auslösernahen Moduls 4 ist mit dem Auslöser 3 verbunden. Dieser Abschnitt weist eine Verbindungsstruktur 400 auf, die mit der Verbindungsstruktur 325 des Auslösers 3 gekoppelt ist.

Die Enden der Schubstange 40 jeden Moduls 4 sind geführt. Ein auslöserseitiges Ende der Schubstange 40 jedes Moduls 4 ist in dem Führungselement 44 und ein auslöserfernes Ende der Schubstange 40 ist in dem Führungskanal des Modulträgers 45 geführt.

Ein in dem Gehäuse 2 liegendes Ende des Auslösers 3 ist in dem Führungselement 44 des auslösernahen Moduls 4 geführt. Die Verbindungsstelle zwischen dem Auslöser 3 und der Schubstange 4 über die Verbindungstrukturen 325, 400 ist in dem Führungselement 44 des auslösernahen Moduls 4 geführt.

Die Module 4 sind mit einem Abstand zueinander angeordnet. Zur Kopplung der Schubstangen 40 der beiden Module 4 ist eine weitere Schubstange 6 vorgesehen. Diese weitere Schubstange 6 reicht vom auslöserfernen Ende der Schubstange 40 des auslösernahen Moduls bis zum auslösernahen Ende der Schubstange des auslöserfernen Moduls. Die Schubstangen 40 und die weitere Schubstange 6 stoßen aneinander. Über die Stoßstelle können Druckkräfte, aber keine Zugkräfte übertragen werden.

Das auslösernahe Ende der weiteren Schubstange 6 ist in dem Führungskanal des Modulträgers 45 des auslösernahen Moduls geführt und das auslöserferne Ende der weiteren Schubstange 6 ist in dem Führungselement 44 des auslöserfernen Moduls 4 geführt. Die Stoßstellen zwischen den Schubstangen 40 und der weiteren Schubstange 6 liegen in den Führungsstrukturen.

Die Schubstangen 40 der Module 4 weisen einen Absatz oder eine Stufe 401 auf, der bzw. die einen Anschlag bilden. Dieser Anschlag 401 liegt bei nicht ausgelöstem Bewegungsmechanismus, also bei der Dichtungsleiste 5 in Freigabestellung an dem Führungselement 44 an. Dadurch ist es möglich, bei der Montage der Module 4 in dem Gehäuse 2 die Führungselemente 44 und die übrigen Teile der Module 4 zueinander zu positionieren.

Ein Rückstellmittel 7 ist am Ende der Schubstange 40 vorgesehen. Dieses Rückstellmittel 7 umfasst ein Kunststoffformteil 70. Dieses hat eine Aufnahme, in die das Ende der Schubstange 40 eingeführt ist. In der Aufnahme ist auf einem Dorn 700 eine Rückstellfeder 71 des Absenkmechanismus angeordnet. Diese Rückstellfeder 71 bewirkt nach einer Entlastung des Auslösers 3 einen Übergang der Dichtung vom betätigten in den nicht betätigten Zustand, d.h. von einer Dichtstellung der Dichtungsleiste in eine Freigabestellung. Die Rückstellfeder 71 drückt dazu auf das Ende der Stange 40, welches in der Aufnahme des Rückstellmittels 7 angeordnet ist.

Die Schubstangen 40 der Module 4 sind mit den Bewegungsmechanismen 41, 42, 43 gekoppelt, die Scherenmechanismen sind und ein erstes Scherenelement 41 und ein zweites Scherenelement 42 umfassen. Das erste Scherenelement 41 ist über ein erstes Lager L1 schwenkbar an dem Modulträger 45 gelagert. Das zweite Scherenelement 42 ist in einem zweiten Lager L2 schwenkbar mit einem Innenprofil 50 der Dichtleiste 5 verbunden. Das erste Lager L1 und das zweite Lager L2 haben Schwenkachsen, die in einer Ebene senkrecht zur Längsrichtung der Dichtung liegen. In einem dritten Lager L3 sind das erste Scherenelement 41 und das zweite Scherenelement 42 zueinander schwenkbar aneinandergelagert. Das erste, zweite und dritte Lager L1, L2, L3 sind Drehlager.

Das erste Scherenelement 41 ist am im ersten Lager L1 gelagerten Ende gegabelt. Die durch die Gabelung entstandenen Gabelbeine 413 weisen nach außen ragende Lagerzapfen 410 auf, die in Ausnehmungen 450 in dem Modulträger 45 gelagert sind. Die Zapfen 410 und die Ausnehmungen 450 bilden das erste Lager L1. Die beiden Gabelbeine 413 haben einen Abstand, der so gewählt ist, dass die Schubstange 40 zwischen den beiden Gabelbeinen hindurchgeführt werden kann.

Das erste Scherenelement 41 hat einen weiteren Lagerzapfen 411 der zusammen mit einer Ausnehmung 421, die in dem zweiten Scherenelement 42 vorgesehen ist und in die der Lagerzapfen 411 eingesteckt ist, das dritte Lager L3 bildet.

Das erste Scherenelement hat ein vom zweiten Lager L2 betrachtet jenseits des dritten Lagers L3 liegendes Ende 413. Zwischen diesem Ende 413 und dem dritten Lager L3 erstreckt sich ein Abschnitt 412 des ersten Scherenelementes. Das Ende 413 wird in einem Kanal der Innenschiene 50 geführt, die durch Seitenwände 501, 502 und einen von der Seitenwand 502 in Richtung zur ersten Seitenwand 501 ragenden Steg 503 begrenzt wird. Der Kanal bildet ein Linearlager, in dem das Ende 413 geführt ist. Der Abschnitt 412 weist auf seiner der Schubstange 40 zugewandten Seite einen Schlitz auf, der ungefähr so breit ist wie die Schubstange 40. Im nicht betätigten Zustand der Dichtung greift die Schubstange 40 in den Schlitz ein. Die Lage des ersten Scherenelementes wird durch das Eingreifen der Schubstange 40 in den Schlitz und insbesondere durch die Führung in dem Kanal in der Querrichtung gehalten.

Das zweite Lager L2, in dem das zweite Scherenelement 42 und die Innenschiene 50 an einander gelagert sind, wird durch einen Lagerzapfen 420 und einen Kanal gebildet, der durch den Boden 500, die Seitenwände 501, 502 und den von der Seitenwand 502 in Richtung zur ersten Seitenwand 501 ragenden Steg 503 gebildet ist. Der Steg 503 wird von dem Lagerzapfen 420 hintergriffen.

Das zweite Scherenelement hat ein vom zweiten Lager L2 betrachtet jenseits des dritten Lagers liegendes Ende 423. Dieses Ende 423 ist über ein viertes Lager L4 mit der Schubstange 40 verbunden. Es handelt sich bei dem vierten Lager L2 um ein Lager mit zwei Freiheitgeraden, die eine Drehung und eine Verschiebung des Endes des zweite Scherenelementes 42 gegenüber der Schubstange 40 zulassen.

In der Querrichtung ist das zweite Scherenelement weder im zweiten Lager noch im vierten Lager verschiebbar. Dadurch kann das zweite Scherenelement nicht oder allenfalls wenig in der Querrichtung verschoben werden.

Dadurch, dass weder das erste Scherenelement 41 noch das zweite Scherenelement 42 in der Querrichtung in einem bedeutenden Maß verschoben werden können, kann sich der Lagerzapfen 411 nicht aus der Ausnehmung 421 lösen.

Im Normalfall ist das Ende des zweiten Scherenelementes 42 an einer Verschiebung gegenüber der Stange 40 durch eine Feder 43 gehindert, die das Ende 423 des zweiten Scherenelementes 42 in an einen Rand einer Ausnehmung 4011 des Verschiebeteils 401 zieht. Die Feder 43 ist dazu an dem Ende 423 des zweiten Scherenelementes 42 und an einem Haken 4010 der Schubstange 40 eingehängt. Nur in besonderen Fällen lösen sich das Ende 423 des zweiten Scherenelementes und der Rand der Ausnehmung 4011 gegen den Zug der Feder 43 voneinander.

Wird nun durch eine Betätigung des Auslösers 3 die Stange 40 verschoben, verschiebt sich das Ende 423 des zweiten Scherenelementes gegenüber dem über den Modulträger 45 fest mit dem Gehäuse 2 verbundenen ersten Lager L1. Dabei wird das zweite Lager L2, das das zweite Scherenelement 42 mit dem Innenprofil 50 verbindet, aufgrund der Verbindung des ersten und des zweiten Scherenelementes 41, 42 im dritten Lager linear nach unten abgesenkt. Die Dichtleiste 5 wird dadurch quer zur Längsrichtung der Dichtung abgesenkt und gegen den Boden gedrückt, so dass das Dichtungsprofil 51 an dem Boden anliegt. Dadurch, dass zwei identische Scherenmechanismen 41, 42, 43 vorgesehen sind und diese durch die Schubstange 40 synchron betätigt werden, wird die Dichtleiste 5 parallel zum Gehäuse 2 abgesenkt.

Liegt nun die Dichtleiste 5 auf dem Boden auf, kann sie nicht weiter nach unten bewegt werden. Auch das zweite Lager L2 kann dann nicht weiter nach unten bewegt werden, wodurch das Ende 423 des zweiten Scherenelementes an einer weiteren Bewegung mit der Schubstange 40 gehindert ist. Wird dann aber weiter über den Auslöser ein Druck auf die Schubstange 40 ausgeübt und übersteigt dieser Druck die Kraft der Feder 43, löst sich das Ende 423 des zweiten Scherenelementes 42 von dem Rand der Ausnehmung 4011 und das Ende 423 bewegt sich in der Ausnehmung 4011, da die Schubstange 40 gegenüber dem Ende 423 verschoben wird. Durch dieses Zusammenwirken der Ausnehmung 4011, des Endes 423 des zweiten Scherenelementes 42 und der Feder 43 wird eine Überlastung des Absenkmechanismus 4 verhindert, die zu Schäden an der Dichtung führen könnte.

Das Ende 423 des zweiten Scherenelementes und ein Abschnitt 422 zwischen dem Ende 423 und dem dritten Lager L3 weisen ein Fenster auf, durch das die Schubstange 40 geführt ist.

An dem zweiten Ende 423 des zweiten Scherenelementes sind kreissegmentartige Strukturen vorgesehen. Diese liegen an der Innenseite eines Stegs 201 des Gehäuses 2 an oder sind mit nur geringem Abstand zur Innenseite dieses Stegs 201 angeordnet und bewegen sich bei einer Betätigung der Dichtung, ggf. mit Abstand, entlang der Innenseite des Gehäuses 2.

Die in den Figuren 26, 26a, 27 und 27a dargestellte erfindungsgemäße Variante der erfindungsgemäßen Dichtung gemäß den vorhergehenden Figuren unterscheidet sich im Wesentlichen durch andere Module. Trotz der Unterschiede weisen die Module große Ähnlichkeit auf. Gleiche Merkmale und Bauteile sind daher in den Figuren 26, 26, 27 und 27a mit den gleichen Bezugszeichen gekennzeichnet, wie in den Figuren 1 bis 25.

Die Schubstange 40 jeden Moduls 4 hat eine Ausnehmung, in der die Rückstellfeder 71 aufgenommen ist. Diese Rückstellfeder 71 hat ein erstes Ende, das mit der Schubstange 40 des Moduls 4 verbunden ist. Ein zweites Ende der Rückstellfeder 71 des Moduls 4 ist mit dem Modulträger 45 des Moduls 4 verbunden. Der Befestigungspunkt der Rückstellfeder 71 an dem Modulträger 45 liegt dabei in der Bewegungsrichtung der Schubstange 40 bei einer Betätigung durch Druck auf den Auslöser 3 vor dem Befestigungspunkt der Rückstellfeder 71 an der Schubstange 40. Dadurch wird die Rückstellfeder 71 bei einer Betätigung der Dichtung durch Druck auf den Auslöser 3 gelängt und dadurch gespannt. Bei der Rückstellfeder 71 handelt es sich um eine Zugspannung. Gleichzeitig zum Spannen der Rückstellfeder 71 der Module 4 wird die Dichtungsleiste 5 durch die Betätigung der Dichtung durch Druck auf den Auslöser 3 aus der Freigabestellung in die Dichtstellung bewegt, wobei die Dichtungsleiste 5 parallel zum Gehäuse 2 in Richtung aus dem Gehäuse 2 heraus verschoben wird.

Wird dann der Druck von dem Auslöser 3 genommen, können sich die Rückstellfedern 71 entspannen und zusammenziehen. Dabei werden die Bewegungsmechanismen 41, 42 in umgekehrter Richtung betätigt und die Dichtungsleiste 5 wird angehoben und von den Federn 71 in der angehobenen Stellung gehalten.

Auch die Schubstangen 40 der Module 4 der Dichtung gemäß der Figuren 26, 26a, 27 und 27a weisen je einen Absatz oder eine Stufe 401 auf, der bzw. die einen Anschlag bilden. Auch dieser Anschlag 401 liegt bei nicht ausgelöstem Bewegungsmechanismus, also bei der Dichtungsleiste 5 in Freigabestellung an dem Führungselement 44 an. Dadurch ist es möglich, bei der Montage der Module 4 in dem Gehäuse 2 die Führungselemente 44 und die übrigen Teile des Moduls 4 zueinander zu positionieren, wie dies auch schon bei einer Dichtung nach den Figuren 26, 26a, 27 und 27a möglich ist.

## Patentansprüche

1. Automatische Dichtung
- mit einem Gehäuse (2),
- mit einer Dichtungsleiste (5),
- mit wenigstens zwei Modulen (4), die einen Bewegungsmechanismus (41, 42, 43) zum Bewegen der Dichtungsleiste (5) parallel zu dem Gehäuse (2) zwischen einer Freigabestellung und einer Dichtstellung, einen Modulträger (45) und eine Schubstange (40) aufweisen,
- wobei der Modulträger (45) in oder an dem Gehäuse (2) angebracht ist,
- wobei die Schubstange (40) in oder an dem Modulträger (45) verschiebbar geführt ist,
- wobei die Schubstange (40) mit dem Bewegungsmechanismus (41, 42, 43) gekoppelt ist, um eine Bewegung der Schubstange (40) auf den Bewegungsmechanismus (41, 42, 43) zu übertragen,
- wobei die Dichtungsleiste (5) über die Bewegungsmechanismen (41, 42, 43) und den Modulträger (45) mit dem Gehäuse (2) verbunden ist, und
- mit einem Auslöser (3), auf den zum Bewegen der Dichtungsleiste (5) aus der Freigabestellung in die Dichtstellung eine Kraft ausgeübt werden kann und der mit den Schubstangen (40) gekoppelt ist,
**dadurch gekennzeichnet,**
**dass** jedes Modul (4) ein Führungselement (44) zum Führen der Schubstange (40) aufweist.

2. Dichtung nach Anspruch 1, **dadurch gekennzeichnet, dass** die Schubstange (40) jeden Moduls (4) einen Anschlag (401) aufweist, der in der Freigabestellung der Dichtung an dem Führungselement (44) anliegt.

3. Dichtung nach Anspruch 1 oder 2, **dadurch gekennzeichnet, dass** ein Ende der Schubstange (40) jedes Moduls (4) in dem Führungselement (44) des Moduls (4) geführt ist.

4. Dichtung nach Anspruch 3, **dadurch gekennzeichnet, dass** das auslöserseitige Ende der Schubstange jeden Moduls in dem Führungselement des Moduls geführt ist.

5. Dichtung nach Anspruch 4, **dadurch gekennzeichnet, dass** der Auslöser (3) ein innerhalb des Gehäuses angeordnetes Ende aufweist und dass dieses Ende in dem Führungselement (44) des Moduls (4) geführt ist, das dem Auslöser (3) am nächsten ist.

6. Dichtung nach einem der Ansprüche 3 bis 5, **dadurch gekennzeichnet, dass** die Dichtung wenigstens eine weitere Schubstange (6) aufweist, die zwischen den Schubstangen (40) von zwei benachbarten Modulen (4) angeordnet ist und mit den Schubstangen (40) der benachbarten Module (4) gekoppelt ist.

7. Dichtung nach Anspruch 6, **dadurch gekennzeichnet, dass** wenigstens ein Ende der weiteren Schubstange (6) in dem Führungselement (44) eines der benachbarten Module (4) geführt ist.

8. Dichtung nach Anspruch 5 oder nach Anspruch 7, **dadurch gekennzeichnet, dass** die Enden des Auslösers (3) und der Schubstange (40) des auslösernächsten Moduls (4) und/oder die Enden der Schubstange (40) eines Moduls und die weitere Schubstange (6) in dem Führungselement (44) in dem sie geführt sind, miteinander verbunden sind oder das sie in dem Führungselement (44), in dem sie geführt sind, in der Dichtstellung und/oder in der Freigabestellung aneinander stoßen.

9. Dichtung nach einem der Ansprüche 2 bis 8, **dadurch gekennzeichnet, dass** der Anschlag (401) durch eine Stufe oder einen Vorsprung in einer äußeren Kontur der Schubstange (40) jedes Moduls (4) gebildet ist.

10. Dichtung nach einem der Ansprüche 1 bis 9, **dadurch gekennzeichnet, dass** jeder Modulträger (45) einen Führungskanal aufweist, in dem ein auslöserfernes Ende der Schubstange (40) des Moduls (4) und, sofern das Modul nicht das auslöserfernste Modul ist, ggf. das auslösernahe Ende der weiteren Schubstange (6) geführt ist.

11. Verfahren zum Positionieren des Führungselementes in einem Gehäuse (2) der Dichtung nach einem der Ansprüche 1 bis 11, **gekennzeichnet durch** folgende Schritte:
- Positionieren des Gehäuses (2) zu einem Hilfsmittel, dass in das Gehäuse (2) hineinragt, wobei das Hilfsmittel ein Ende hat, das eine auslöserseitige Position des Führungselements (44) des auslösernächsten Moduls (4) durch eine Endfläche definiert,
- Einsetzen des auslösernächsten Moduls (4) in das Gehäuse (2),
- Verschieben des auslösernächsten Moduls (4) in dem Gehäuse (2) bis dieses mit einem auslösernahen Ende seines Führungselements (44) an der Endfläche des Hilfsmittels anliegt,
- Fixieren des an der Endfläche anliegenden Führungsmittels (44) in oder an dem Gehäuse (2).

12. Verfahren nach Anspruch 11, **gekennzeichnet durch**
- das Positionieren der Schubstange (40), des Modulträgers (45) und des Bewegungsmechanismus (41, 42, 43) des auslösernächsten Moduls (4) relativ zu dem Führungselement (44) des auslösernächsten Moduls (4) so, dass der Anschlag (401) der Schubstange (40) dieses Moduls (4) an dem Führungselement (44) dieses Moduls (4) anliegt und
- das Fixieren des Modulträgers (45) in oder an dem Gehäuse (2).

13. Verfahren nach Anspruch 12, **dadurch gekennzeichnet,**
- **dass** wenigstens ein weiteres der Module (4) und wenigstens eine der weiteren Schubstange (6) in das Gehäuse (2) eingesetzt und positioniert wird,
- wobei das auslösernahe Ende der weiteren Schubstange (6) in dem Führungskanal des Modulträgers (45) des auslösernächsten Moduls (4) an dem auslöserfernen Ende der Schubstange des auslösernächsten Moduls (4) anliegt oder angelegt wird,
- wobei das auslöserferne Ende der weiteren Schubstange (6) in dem Führungselement (44) des dem auslösernächsten Modul (4) benachbarten Moduls (4) angeordnet ist,
- wobei das auslöserferne Ende der weiteren Schubstange (6) an dem auslösernahen Ende der Schubstange (40) des dem äuslösernächsten Modul (4) benachbarten Moduls (4) angeordnet anliegt oder angelegt wird und
- wobei das Führungselement (44) des dem auslösernächsten Modul (4) benachbarten Moduls (4) an dem Anschlag (401) der Schubstange (40) der dem auslösernächsten Modul (4) benachbarten Moduls (4) anliegt.

14. Verfahren nach Anspruch 13, **gekennzeichnet durch** das Fixieren des Führungselementes (44) und des Modulträgers (45) des dem auslösernächsten Modul (4) benachbarten Moduls (4) in oder an dem Gehäuse (2).

## Claims

1. Automatic seal
- having a housing (2),
- having a sealing bar (5),
- having at least two modules (4) which have a moving mechanism (41, 42, 43) for moving the sealing bar (5) parallel to the housing (2) between a release position and a sealing position, a module carrier (45) and a push rod (40),
- wherein the module carrier (45) is mounted in or on the housing (2),
- wherein the push rod (40) is displaceably guided in or on the module carrier (45),
- wherein the push rod (40) is coupled to the moving mechanism (41, 42, 43) in order to transmit a movement of the push rod (40) to the moving mechanism (41, 42, 43),
- wherein the sealing bar (5) is connected to the housing (2) via the moving mechanisms (41, 42, 43) and the module carrier (45), and
- having a trigger (3) upon which a force can be exerted for moving the sealing bar (5) out of the release position into the sealing position and which is coupled to the push rods (40),
**characterised in**
**that** each module (4) has a guiding means (44) for guiding the push rod (40).

2. Seal according to claim 1, **characterised in that** the push rod (40) of each module (4) has an stop means (401) which in the release position of the seal rests on the guiding means (44).

3. Seal according to claim 1 or 2, **characterised in that** an end of the push rod (40) of each module (4) is guided in the guiding means (44) of the module (4).

4. Seal according to claim 3, **characterised in that** the trigger-side end of the push rod of each module is guided in the guiding means of the module.

5. Seal according to claim 4, **characterised in that** the trigger (3) has an end which is arranged within the housing and that this end is guided in the guiding means (44) of the module (4) which is closest to the trigger (3).

6. Seal according to any of claims 3 to 5, **characterised in that** the seal has at least one further push rod (6) which is arranged between the push rods (40) of two adjacent modules (4) and is coupled to the push rods (40) of the adjacent modules (4).

7. Seal according to claim 6, **characterised in that** at least one end of the further push rod (6) is guided in the guiding means (44) of one of the adjacent modules (4).

8. Seal according to claim 5 or according to claim 7, **characterised in that** the ends of the trigger (3) and of the push rod (40) of the module (4) closest to the trigger and/or the ends of the push rod (40) of the module and the further push rod (6) in the guiding means (44) in which they are guided, are mutually connected or that they impact on one another in the sealing position and/or in the release position in the guiding means (44) in which they are guided.

9. Seal according to any of claims 2 to 8, **characterised in that** the stop means (401) is formed by a step or a protrusion in an outer contour of the push rod (40) of each module (4).

10. Seal according to any of claims 1 to 9, **characterised in that** each module carrier (45) has a guiding channel in which an end of the push rod (40) of the module (4) which is remote from the trigger and, insofar as the module is not the module which is most remote from the trigger, where appropriate the end of the further push rod (6) which is near to the trigger, are guided.

11. Method for positioning the guiding means in a housing (2) of the seal according to any of claims 1 to 11, **characterised by** the following steps:
- positioning the housing (2) with regard to an aiding means which protrudes into the housing (2), wherein the aiding means has an end which defines by means of an end surface a trigger-side position of the guiding means (44) of the module (4) which is closest to the trigger,
- setting the module (4) which is closest to the trigger into the housing (2),
- displacing the module (4) which is closest to the trigger in the housing (2) until said module rests with an end of its guiding means (44) which is close to the trigger on the end surface of the aiding means,
- fixing the guiding means (44) resting on the end surface in or against the housing (2).

12. Method according to claim 11, **characterised by**
- the positioning of the push rod (40), of the module carrier (45) and of the moving mechanism (41, 42, 43) of the module (4) which is closest to the trigger in relation to the guiding means (44) of the module (4) which is closest to the trigger in such a way that the stop means (401) of the push rod (40) of this module (4) rests on the guiding means (44) of this module (4) and
- the fixing of the module carrier (45) in or against the housing (2).

13. Method according to claim 12, **characterised in**
- **that** at least one further of the modules (4) and at least one of the further push rods (6) is inserted and positioned into the housing (2),
- wherein the end of the further push rod (6) is closed at the trigger in the guiding channel of the module carrier (45) of the module (4) which is closest to the trigger rests or is laid on the end, which is remote from the trigger, of the push rod of the module (4) which is closest to the trigger,
- wherein the end, which is remote from the trigger, of the further push rod (6) is arranged in the guiding means (44) of the module (4) which is adjacent to the module (4) which is closest to the trigger,
- wherein the end, which is remote from the trigger, of the further push rod (6) is arranged, rests or is laid on the ends, close to the trigger, of the push rod (40) of the module (4) which is adjacent to the module (4) which is closest to the trigger, and
- wherein the guiding means (44) of the module (4) adjacent to the module (4) which is closest to the trigger rests on the stop means (401) of the push rod (40) of the module (4) adjacent to the module (4) which is closest to the trigger.

14. Method according to claim 13, **characterised by** the fixing of the guiding means (44) and the module carrier (45) of the module (4) adjacent to the module (4) closest to the trigger in or against the housing (2).

## Revendications

1. Joint d'étanchéité automatique
- avec un logement (2),
- avec une bande d'étanchéité (5),
- avec au moins deux modules (4) qui présentent un mécanisme de déplacement (41, 42, 43) pour déplacer la bande d'étanchéité (5) parallèlement au logement (2) entre une position de libération et une position d'étanchéité, un support de module (45) et une tige de poussée (40),
- dans lequel le support de module (45) est monté dans ou sur le logement (2),
- dans lequel la tige de poussée (40) est guidée de manière coulissante dans ou sur le support de module (45),
- dans lequel la tige de poussée (40) est couplée au mécanisme de déplacement (41, 42, 43) afin de transmettre un déplacement de la tige de poussée (40) au mécanisme de déplacement (41, 42, 43),
- dans lequel la bande d'étanchéité (5) est reliée au logement (2) par l'intermédiaire des mécanismes de déplacement (41, 42, 43) et du support de module (45), et
- avec un déclencheur (3), sur lequel une force peut être exercée pour déplacer la bande d'étanchéité (5) de la position de libération à la position d'étanchéité et qui est couplé à la tige de poussée (40),
**caractérisé en ce que**
chaque module (4) présente un élément de guidage (44) pour guider la tige de poussée (40).

2. Joint d'étanchéité selon la revendication 1, **caractérisé en ce que** la tige de poussée (40) de chaque module (4) présente une butée (401) qui, dans la position de libération du joint d'étanchéité, repose sur l'élément de guidage (44).

3. Joint d'étanchéité selon la revendication 1 ou 2, **caractérisé en ce qu'**une extrémité de la tige de poussée (40) de chaque module (4) est guidée dans l'élément de guidage (44) du module (4).

4. Joint d'étanchéité selon la revendication 3, **caractérisé en ce que** l'extrémité côté déclencheur de la tige de poussée de chaque module est guidée dans l'élément de guidage du module.

5. Joint d'étanchéité selon la revendication 4, **caractérisé en ce que** le déclencheur (3) présente une extrémité agencée à l'intérieur du logement et **en ce que** cette extrémité est guidée dans l'élément de guidage (44) du module (4) qui est le plus proche du déclencheur (3).

6. Joint d'étanchéité selon l'une quelconque des revendications 3 à 5, **caractérisé en ce que** le joint d'étanchéité présente au moins une tige de poussée supplémentaire (6) qui est agencée entre les tiges de poussée (40) de deux modules adjacents (4) et qui est couplée aux tiges de poussée (40) des modules adjacents (4).

7. Joint d'étanchéité selon la revendication 6, **caractérisé en ce qu'**au moins une extrémité de la tige de poussée supplémentaire (6) est guidée dans l'élément de guidage (44) de l'un des modules adjacents (4).

8. Joint d'étanchéité selon la revendication 5 ou la revendication 7, **caractérisé en ce que** les extrémités du déclencheur (3) et de la tige de poussée (40) du module (4) le plus proche du déclencheur et/ou les extrémités de la tige de poussée (40) d'un module et de la tige de poussée supplémentaire (6) sont reliées l'une à l'autre dans l'élément de guidage (44) dans lequel elles sont guidées, ou **en ce qu'**elles viennent en butée l'une contre l'autre dans l'élément de guidage (44) dans lequel elles sont guidées, dans la position d'étanchéité et/ou dans la position de libération.

9. Joint d'étanchéité selon l'une des revendications 2 à 8, **caractérisé en ce que** la butée (401) est formée par un gradin ou une saillie dans un contour extérieur de la tige de poussée (40) de chaque module (4).

10. Joint d'étanchéité selon l'une des revendications 1 à 9, **caractérisé en ce que** chaque support de module (45) présente un canal de guidage dans lequel est guidée une extrémité éloignée du déclencheur de la tige de poussée (40) du module (4) et, si le module n'est pas le module le plus éloigné du déclencheur, le cas échéant l'extrémité proche du déclencheur de la tige de poussée supplémentaire (6).

11. Procédé de positionnement de l'élément de guidage dans un logement (2) du joint d'étanchéité selon l'une quelconque des revendications 1 à 11, **caractérisé par** les étapes suivantes consistant à :
- positionner le logement (2) sur un moyen auxiliaire faisant saillie dans le logement (2), dans lequel le moyen auxiliaire présente une extrémité qui définit une position côté déclencheur de l'élément de guidage (44) du module (4) le plus proche du déclencheur à travers une face d'extrémité,
- insérer le module (4) le plus proche du déclencheur dans le logement (2),
- déplacer le module (4) le plus proche du déclencheur dans le logement (2) jusqu'à ce que celui-ci repose avec une extrémité proche du déclencheur de son élément de guidage (44) sur la face d'extrémité du moyen auxiliaire,
- fixer le moyen de guidage (44) reposant sur la face d'extrémité dans ou sur le logement (2).

12. Procédé selon la revendication 11, **caractérisé par**
- le positionnement de la tige de poussée (40), du support de module (45) et du mécanisme de déplacement (41, 42, 43) du module (4) le plus proche du déclencheur par rapport à l'élément de guidage (44) du module (4) le plus proche du déclencheur de telle sorte que la butée (401) de la tige de poussée (40) de ce module (4) repose sur l'élément de guidage (44) de ce module (4), et
- la fixation du support de module (45) dans ou sur le logement (2).

13. Procédé selon la revendication 12, **caractérisé en ce que**
- au moins un module supplémentaire (4) et au moins une tige de poussée supplémentaire (6) sont insérés et positionnés dans le logement (2),
- dans lequel l'extrémité proche du déclencheur de la tige de poussée supplémentaire (6) dans le canal de guidage du support de module (45) du module (4) le plus proche du déclencheur repose ou est appliquée sur l'extrémité la plus éloignée du déclencheur de la tige de poussée du module (4) le plus proche du déclencheur,
- dans lequel l'extrémité éloignée du déclencheur de la tige de poussée supplémentaire (6) est agencée dans l'élément de guidage (44) du module (4) adjacent au module (4) le plus proche du déclencheur,
- dans lequel l'extrémité éloignée du déclencheur de la tige de poussée supplémentaire (6) repose ou est appliquée sur l'extrémité proche du déclencheur de la tige de poussée (40) du module (4) adjacent au module (4) le plus proche du déclencheur, et
- dans lequel l'élément de guidage (44) du module (4) adjacent au module (4) le plus proche du déclencheur repose sur la butée (401) de la tige de poussée (40) du module (4) adjacent au module (4) le plus proche du déclencheur.

14. Procédé selon la revendication 13, **caractérisé par** une fixation de l'élément de guidage (44) et du support de module (45) du module (4) adjacent au module (4) le plus proche du déclencheur dans ou sur le logement (2).
